# EUROPÄISCHE PATENTSCHRIFT

(11) **EP 3 570 996 B1**
(45) Veröffentlichungstag und Bekanntmachung des Hinweises auf die Patenterteilung: **23.10.2024**
(21) Anmeldenummer: 17826221.8
(22) Anmeldetag: 20.12.2017
(51) Int. Cl.: B22F 3/03, B22F 3/17, B22F 3/18, B30B 11/20, B30B 15/34, B21C 23/00, B21C 29/00, B21C 23/01, B21C 23/21, B21C 29/04, B28B 21/52, B22F 1/00, C22C 49/06

(54) **KONTINUIERLICHES STRANGPRESSVERFAHREN FÜR EIN METALLHALTIGES SCHÜTTGUT UND METALLPULVERSTRANGPRESSANLAGE**
CONTINUOUS EXTRUSION PROCESS FOR A METAL-CONTAINING BULK MATERIAL AND METAL-POWDER EXTRUSION INSTALLATION
PROCÉDÉ D'EXTRUSION CONTINUE POUR UN PRODUIT EN VRAC CONTENANT DES MÉTAUX, ET INSTALLATION D'EXTRUSION D'UNE POUDRE MÉTALLIQUE

(30) Priorität: 18.01.2017 DE 102017100911
(43) Veröffentlichungstag der Anmeldung: 27.11.2019
(73) Patentinhaber: Neue Materialien Fürth GmbH, 90762 Fürth (DE)
(72) Erfinder: STADELMANN, Claudia, 91629 Weihenzell (DE); BÖHM, Markus, 90482 Nürnberg (DE); WERBLINSKI, Matthias, 91126 Schwabach (DE); LIST, Matthias, 90768 Fürth (DE); SINGER, Robert F., 91054 Erlangen (DE)
(74) Vertreter: Dr. Gassner & Partner mbB
(86) Internationale Anmeldenummer: PCT/EP2017/083752
(87) Internationale Veröffentlichungsnummer: WO 2018/134018

(56) Entgegenhaltungen:
- EP-A1- 2 683 502
- EP-B1- 2 683 502
- GB-A- 2 372 955
- JP-A- 2009 148 827
- JP-A- H01 309 716
- JP-A- H11 197 737
- KR-B1- 101 580 975
- KR-B1- 101 580 975
- CLAUDIA STADELMANN: "Extrusion von Metallpulvern durch kontinuierliches Pulverstrangpressen", 19 November 2009 (2009-11-19), pages 1 - 145, XP055077332, Retrieved from the Internet <URL:http://www.opus.ub.uni-erlangen.de/opus/volltexte/2009/1466/pdf/Claudia_Stadelmann_Dissertation.pdf> [retrieved on 20130902]

## Beschreibung

Die Erfindung betrifft ein kontinuierliches Strangpressverfahren und eine Metallpulver-Strangpressanlage nach den unabhängigen Ansprüchen.

Der in dieser Anmeldung verwendete Begriff "metallhaltiges Schüttgut" umfasst u. a. metallhaltige Pulver, Pulvermischungen, Granulate, und Späne. Es kann sich dabei auch um Mischungen von Metallpulvern mit keramischen Fasern oder Partikeln, d. h. um Verbundwerkstoffe handeln.

Es sind bereits verschiedene Verfahren vorgeschlagen worden, um ein metallhaltiges Schüttgut zu kompaktieren.

Bauteile aus pulvermetallurgisch hergestellten Werkstoffen können beispielsweise in der Kraftfahrzeugindustrie, der Luft- und Raumfahrtechnik sowie im allgemeinen Maschinenbau eingesetzt werden. Das kontinuierliche Strangpressen ist eine kostengünstige Alternative, um metallhaltige Schüttgüter, insbesondere Metallpulver, zu kompaktieren. Ursprünglich wurde mit diesem Verfahren, das auch als Conform-Verfahren bezeichnet wird, Gieß- oder Walzdraht aus Aluminium- oder Kupferlegierungen in einem Schritt in komplexere Geometrien umgearbeitet. Später wurden Pressverfahren entwickelt, um Granulate oder Pulver zu verarbeiten. Es hat sich herausgestellt, dass eine stabile Verfahrensführung schwierig ist. Eine industrielle Nutzung derartiger Strangpressverfahren für metallhaltige Schüttgüter findet daher bis jetzt nicht statt.

Eine herkömmliche, für das Strangpressverfahren geeignete Pulverstrangpressanlage umfasst ein rotierendes Extrusionsrad mit einer umlaufenden Nut und einen stationären Schuh, der die im Umlenkungsbereich angeordnete Zuführplatte und den Gegenhalter umfasst. An die eine Öffnung aufweisende Zuführplatte schließt sich die Matrize an. Die den Einlaufbereich und den Umlenkungsbereich bildenden Presswerkzeugkomponenten erstrecken sich über etwa ein Viertel des Umfangs des Extrusionsrads. Das metallhaltige Schüttgut, insbesondere ein metallhaltiges Pulver, wird bei rotierendem Extrusionsrad durch Reibung in den Einlaufbereich und den Umlenkungsbereich eingezogen. Das metallhaltige Pulver wird dabei aufgestaut und an dem Gegenhalter verdichtet. Das verdichtete Pulver wird an dem Gegenhalter zu der die Öffnung aufweisenden Zuführplatte und zu einer Matrize abgelenkt. Die einzelnen kalten Pulverpartikel verschweißen auf Grund von Scherkräften zu einem vollständig kompaktierten Strang, ohne dass die Pulverpartikel schmelzen. Die Reibungs- und Verformungskräfte, die durch die Rotation des Extrusionsrads auftreten, erzeugen die erforderlichen Temperaturen und Drücke für die kontinuierliche Extrusion durch die Matrize.

In der Dissertation Stadelmann, C.: Extrusion von Metallpulvern durch kontinuierliches Pulverstrangpressen, Friedrich-Alexander-Universität Erlangen-Nürnberg, 2009, werden Untersuchungen beschrieben, bei denen mit einer modifizierten Pressanlage Metallpulvermischungen kontinuierlich zu einem Strang verpresst werden.

Ein ähnliches kontinuierliches Strangpressverfahren ist aus der DE 10 2006 004 622 A1 bekannt.

In der WO 2008/003275 A1 wird ein Verfahren zur Herstellung von Formteilen aus dispersionsverfestigten Metalllegierungen beschrieben.

Die Druckschriften JP H01 309716 A, GB 2 372 955 A, KR 101 580 975 B1, EP 2 683 502 A1, JP 2009 148827 A und JP H11 197737 A betreffen jeweils ähnliche Verfahren und Vorrichtungen.

Strangpressverfahren für Metallpulvermischungen werden bisher nicht industriell umgesetzt, da zumeist keine stabile Prozessführung möglich ist. Bei der Durchführung des Strangpressverfahrens treten im Bereich der Pulverzuführung Pulveranhaftungen auf, die den Presskanal verstopfen und eine konstante Nachdosierung der Pulvermischung verhindern.

Wenn während des Strangpressverfahrens die Fließspannung zu niedrig wird, ist eine vollständige Kompaktierung des Pulvers nicht möglich. Es baut sich dann kein ausreichend hoher Pressdruck auf, der erforderlich ist, um Partikel des metallhaltigen Schüttguts, insbesondere Pulverpartikel, vollständig miteinander zu verschweißen.

Der bei der Zuführung des metallhaltigen Schüttguts transportierte Volumenstrom pro Radumdrehung ist durch die gegebene Schüttdichte reduziert. Die Strangaustrittsgeschwindigkeiten unterscheiden sich daher deutlich von denen bei Drahtzuführung. Dies wiederum bewirkt längere Verweilzeiten des metallhaltigen, teilweise verdichteten Schüttguts im Presskanal der Matrize, so dass an den Dichtungsplatten und an der Matrize die Gefahr von Anhaftungen und damit Pressfehlern höher ist.

Der Erfindung liegt daher die Aufgabe zu Grunde, ein kontinuierliches Strangpressverfahren für ein metallhaltiges Schüttgut anzugeben, das eine stabile Prozessführung ermöglicht.

Zur Lösung dieser Aufgabe ist ein Strangpressverfahren mit den Merkmalen des Anspruchs 1 vorgesehen.

Bei dem erfindungsgemäßen Strangpressverfahren werden drei in Umfangsrichtung angeordnete Dichtungsplatten verwendet, die jeweils durch zugeordnete Kühleinrichtungen gradiert kühlbar sind, wobei eine Kühleinrichtung in den Dichtungsplatten integrierte Kühlkanäle umfasst, die von einem Kühlmedium durchströmt werden, wobei in den Dichtungsplatten Temperatursensoren integriert sind, die mit einem Controller zur individuellen und separaten Regelung der Temperatur der Dichtungsplatten verbunden sind, wobei jeder Dichtungsplatte ein eigener Regelkreis zugeordnet ist.

Überraschenderweise wurde festgestellt, dass durch eine kontrollierte Temperierung von Presswerkzeugkomponenten in Form einer Kühlung ein stabiler Prozess sichergestellt werden kann. Dies ist überraschend, da man zunächst vermuten würde, dass eine Erwärmung für einen stabilen Prozess günstig wäre. Man könnte annehmen, dass das Pulver durch Umlagerung leichter fließt und dass dadurch weniger Wärme durch plastische Verformung entsteht (adiabatische Erwärmung). Die geringere interne Wärmeerzeugung müsste eigentlich durch stärkeres Heizen ausgeglichen werden. Stattdessen wurde in Versuchen überraschend festgestellt, dass eine gezielte, gradierte Temperierung in Form einer Kühlung sich prozessstabilisierend auswirkt. Durch die erfindungsgemäß vorgesehene Kühlung kann ein Strangpresskörper in einem kontinuierlichen Verfahren mit hoher Qualität hergestellt werden. Es wurde festgestellt, dass durch eine Kühlung des Einlaufbereichs des Presskanals Pulveranhaftungen an den Dichtungsplatten vermieden werden können. Dadurch werden eine kontinuierliche Pulverzuführung und ein gleichmäßiger Druckaufbau gewährleistet.

Im Bereich des Gegenhalters bewirkt eine Kühlung der Presswerkzeugkomponenten, insbesondere der Zuführplatte, dass ein ausreichend hoher Pressdruck aufgebaut wird, der zum Aufbrechen von Oxidhäuten und zum Verschweißen von Metallpartikeln des metallhaltigen Schüttguts führt. Bei einem Strangpressverfahren, bei dem ein Draht zugeführt wird, würde eine Kühlung im Bereich des Gegenhalters hingegen hohe Pressdrücke und eine erhöhte Spanbildung bewirken, wodurch gegebenenfalls der ganze Prozess behindert oder gestoppt wird.

Bei dem erfindungsgemäßen Verfahren wird es bevorzugt, dass wenigstens eine im Umlenkungsbereich angeordnete Presswerkzeugkomponente, nämlich die Zuführplatte und/oder der Gegenhalter, mittels einer oder mittels der Kühleinrichtung gekühlt wird oder werden. Die Presswerkzeugkomponenten bilden mit dem Extrusionsrad einen Presskanal aus. Der Gegenhalter lenkt den Materialstrom durch die Zuführplatte zur Matrize hin um. Durch die erfindungsgemäß vorgesehene Kühlung können Anhaftungen der Metallpulvermischung vermieden werden, die zu instabilen Prozessbedingungen und zu Pressfehlern führen. Außerdem werden hinreichend große Drücke erzeugt.

Das erfindungsgemäße Strangpressverfahren wird bei einer Metallpulverstrangpressanlage mit drei in Umfangsrichtung angeordneten Dichtungsplatten durchgeführt.

Bei dem erfindungsgemäßen Verfahren wird es bevorzugt, dass bei der Verarbeitung von Kupfer oder einer Kupferlegierung eine Dichtungsplatte auf eine Temperatur zwischen 80 °C und 130 °C gekühlt wird. Diese Kühlung bewirkt, dass Pulveranhaftungen vermieden werden und dass ein ausreichend hoher Pressdruck aufgebaut wird.

In ähnlicher Weise kann es bei dem erfindungsgemäßen Strangpressverfahren vorgesehen sein, dass bei der Verarbeitung von Aluminium oder einer Aluminiumlegierung eine Dichtungsplatte auf eine Temperatur zwischen 50 °C und 100 °C gekühlt wird. Demgegenüber treten bei herkömmlichen Verfahren, die ohne Kühlung durchgeführt werden, Temperaturen zwischen ca. 300 °C und 330 °C auf.

Bei dem erfindungsgemäßen Verfahren können somit mehrere Dichtungsplatten als im Einlaufbereich angeordnete Presswerkzeugkomponenten als auch die Zuführplatte und/oder der Gegenhalter als im Umlenkungsbereich angeordnete Presswerkzeugkomponenten gekühlt werden. Die jeweils gekühlten Presswerkzeugkomponenten werden prozessoptimierend ausgewählt, wodurch in dem Einlaufbereich und gegebenenfalls auch in dem Umlenkungsbereich gezielt ein gewünschtes Temperaturprofil eingestellt werden kann.

Bei dem erfindungsgemäßen Strangpressverfahren ist es auch möglich, dass bei der Verarbeitung von Kupfer oder einer Kupferlegierung wenigstens eine im Umlenkungsbereich angeordnete Presswerkzeugkomponente, insbesondere die Zuführplatte, auf eine Temperatur zwischen 310 °C und 380 °C gekühlt wird. Demgegenüber treten bei einer Prozessdurchführung ohne Kühlung Temperaturen von mehr als 440 °C auf.

In ähnlicher Weise kann es bei der Verarbeitung von Aluminium oder einer Aluminiumlegierung vorgesehen sein, dass wenigstens eine im Umlenkungsbereich angeordnete Presswerkzeugkomponente, insbesondere die Zuführplatte, auf eine Temperatur zwischen 340 °C und 420 °C gekühlt wird.

Neben der Kühlung einer oder mehrerer Presswerkzeugkomponenten ist es auch möglich, den Gegenhalter zu kühlen. Vorzugsweise wird bei der Verarbeitung von Kupfer oder einer Kupferlegierung der Gegenhalter auf eine Temperatur zwischen 340 °C und 430 °C gekühlt. Andererseits kann bei dem erfindungsgemäßen Strangpressverfahren bei der Verarbeitung von Aluminium oder einer Aluminiumlegierung der Gegenhalter auf eine Temperatur zwischen 300 °C und 380 °C gekühlt werden.

Die Matrize der Metallpulverstrangpressanlage wird nicht gekühlt. Stattdessen wird sie bei der Verarbeitung von Kupfer oder einer Kupferlegierung auf eine Temperatur zwischen 370 °C und 420 °C aufgeheizt. Bei der Verarbeitung von Aluminium oder einer Aluminiumlegierung wird die Matrize auf eine Temperatur zwischen 400 °C und 430 °C aufgeheizt.

Die angegebenen Temperaturbereiche werden beispielhaft für Legierungen angegeben, die Kupfer bzw. Aluminium als Hauptbestandteil enthalten. Die Prozessführung, insbesondere die Temperaturführung muss jeweils in Abhängigkeit der verwendeten Legierung angepasst werden. Andere Einflussgrößen sind u.a. die Partikelgröße des metallischen Schüttguts, die Partikelrauigkeit, der Oxidgehalt der Partikel und die Partikelform. Wenn eine dieser Einflussgrößen geändert wird, ändert sich auch das Pressverhalten, sodass die Temperaturführung angepasst werden muss. Der für die Verarbeitung geeignete Temperaturbereich ist auch von der Drehzahl des Extrusionsrads und dessen Durchmesser und somit von der Umdrehungsgeschwindigkeit abhängig.

Daneben betrifft die Erfindung eine Metallpulverstrangpressanlage, die zum kontinuierlichen Strangpressen eines metallhaltigen Schüttguts ausgebildet ist, mit den Merkmalen des Anspruchs 10. Die erfindungsgemäße Metallpulverstrangpressanlage besitzt einen Presskanal, der von einem Extrusionsrad und Presswerkzeugkomponenten begrenzt wird, die einen Dichtungsplatten aufweisenden Einlaufbereich und einen Umlenkungsbereich mit einem Gegenhalter und einer Zuführplatte umfassen. Die erfindungsgemäße Metallpulverstrangpressanlage zeichnet sich dadurch aus, dass sie Kühleinrichtungen aufweist, mit denen drei im Einlaufbereich in Umfangsrichtung angeordnete Dichtungsplatten jeweils gradiert kühlbar sind, wobei eine Kühleinrichtung in einer Dichtungsplatte integrierte Kühlkanäle umfasst, die von einem Kühlmedium durchströmbar sind, wobei in den Dichtungsplatten Temperatursensoren integriert sind, die mit einem Controller zur individuellen und separaten Regelung der Temperatur der Dichtungsplatten verbunden sind, wobei jeder Dichtungsplatte ein eigener Regelkreis zugeordnet ist.

Die erfindungsgemäße Metallpulverstrangpressanlage umfasst einen Controller, der dazu ausgebildet ist, wenigstens eine Dichtungsplatte auf eine festgelegte Temperatur zu kühlen. Vorzugsweise ist der Controller auch dazu ausgebildet, die Zuführplatte und/oder den Gegenhalter zu kühlen.

Die Kühleinrichtung der erfindungsgemäßen Metallpulverstrangpressanlage umfasst in den Dichtungsplatten integrierte, von einem Kühlmedium durchströmbare Kühlkanäle. Analog können auch die Zuführplatte und der Gegenhalter entsprechende Kühlkanäle aufweisen.

Die Erfindung wird nachfolgend anhand eines Ausführungsbeispiels unter Bezugnahme auf die Zeichnungen erläutert. Die Zeichnungen sind schematische Darstellungen und zeigen:
- Fig. 1: eine geschnittene Ansicht einer erfindungsgemäßen Metallpulverstrangpressanlage im Bereich des Presskanals bei der Durchführung des erfindungsgemäßen Verfahrens, und
- Fig. 2: eine vergrößerte Ansicht von Fig. 1 im Bereich des Presskanals.

Fig. 1 zeigt die wesentlichen Komponenten einer Metallpulverstrangpressanlage 1, die zur Herstellung von Strangpresskörpern aus einer Metallpulvermischung durch ein Strangpressverfahren geeignet ist.

Die Metallpulverstrangpressanlage 1 umfasst ein rotierendes Extrusionsrad 2, das an seiner Außenseite eine umlaufende Nut 3 aufweist. Das Extrusionsrad 2 wird mit einer festgelegten Geschwindigkeit durch einen Antriebsmotor (nicht gezeigt) angetrieben.

An einem stationären Werkzeugschuh 4 sind Dichtungsplatten 5, 6, 7 nebeneinander entlang einer kreissegmentförmigen Bahn angeordnet. Die Dichtungsplatten 5, 6, 7 bilden gemeinsam mit dem Extrusionsrad 2 einen Presskanal 8. Über eine in diesem Ausführungsbeispiel rohrförmige Zuführung 9 wird eine Metallpulvermischung in den Presskanal 8 eingebracht. Wie am besten in der vergrößerten Ansicht von Fig. 2 erkennbar ist, umfassen die Presswerkzeugkomponenten im Umlenkungsbereich eine Zuführplatte 10 mit einer Öffnung für das kompaktierte metallische Schüttgut 13. Bei der Durchführung des Strangpressverfahrens fließt das kompaktierte metallische Schüttgut durch die Öffnung zu einer Matrize. In dem Umlenkungsbereich ist auch ein Gegenhalter 11 angeordnet, der eine Umlenkung des bereits fast vollständig kompaktierten metallischen Schüttguts 13 um ca. 90° bewirkt. Nach dem Passieren der Öffnung der Zuführplatte 10 gelangt das nahezu vollständig kompaktierte metallische Schüttgut 13 in eine Matrize 12, durch die die Außenkontur des hergestellten Strangpresskörpers festgelegt wird. Es sind auch alternative Ausführungen möglich, bei denen eine Matrize die Innenkontur oder sowohl die Innenkontur als auch die Außenkontur des Strangpresskörpers definiert. Die Matrize 12 kann beispielsweise einen kreisförmigen, rechteckigen oder komplexeren Querschnitt aufweisen.

Zur Herstellung eines Strangpresskörpers wird metallisches Schüttgut in Form einer Metallpulvermischung über die Zuführung 9 eingebracht. In dem vorliegenden Ausführungsbeispiel handelt es sich bei der Metallpulvermischung um eine Kupferlegierung. Die Pulverpartikel gelangen in den Presskanal 8, der einerseits von der Nut 3 des Extrusionsrads 2 und andererseits von den Dichtungsplatten 5, 6, 7 als Presswerkzeugkomponenten gebildet wird. Beim Passieren des Presskanals 8 wird die Metallpulvermischung kompaktiert. Der beim Passieren des Presskanals 8 entstehende Pressdruck bewirkt, dass die metallischen Pulverpartikel kompaktiert werden. Im Bereich des Gegenhalters 11 erfolgt eine Umlenkung der kompaktierten Metallpulvermischung 13 um 90°. Anschließend wird die kompaktierte Metallpulvermischung 13 durch die Matrize 12 extrudiert. Um einen stabilen Prozess zu gewährleisten, ist es wesentlich, dass die Dichtungsplatten 5, 6, 7 gekühlt werden. Die Tatsache, dass eine Kühlung der Dichtungsplatten 5, 6, 7 und somit eine Kühlung der zu kompaktierenden Metallpulvermischung 13 erforderlich ist, ist überraschend, da man bisher angenommen hat, dass die bei der Kompaktierung entstehende Wärme ein leichteres Fließen der Metallpulvermischung ermöglicht. Versuche haben jedoch ergeben, dass bei hohen Prozesstemperaturen, die durch die Kompaktierung im Presskanal 8 entstehen, eine niedrige Fließspannung vorliegt. Es baut sich dann kein ausreichend hoher Pressdruck auf, der die metallischen Pulverpartikel vollständig miteinander verschweißt. Daher werden die Dichtungsplatten 5, 6, 7 jeweils durch zugeordnete Kühleinrichtungen gradiert gekühlt.

Eine Kühleinrichtung umfasst in einer Dichtungsplatte 5, 6, 7 integrierte Kühlkanäle, die von einem Kühlmedium durchströmt werden. In dem dargestellten Ausführungsbeispiel dient Wasser als Kühlmedium. Mittels der gekühlten Dichtungsplatten 5, 6, 7 wird bei der Kompaktierung der Metallpulvermischung 13 entstehende Wärme kontrolliert abgeführt. Darüber hinaus ist auch der Zuführplatte 10 eine Kühlkanäle aufweisende Kühleinrichtung zugeordnet, um die Zuführplatte 10 zu kühlen.

Demgegenüber wird die Matrize 12 nicht gekühlt. Stattdessen ist dieser eine Heizeinrichtung (nicht gezeigt) zugeordnet. Darüber hinaus sind alternative Ausführungen möglich, bei denen die Matrize optional kühlbar ist. Dabei kann der Einlaufbereich vor der Extrusionskammer, eine Vorkammer oder ein vor der Matrize angeordneter Abstandsring gekühlt werden.

Entlang der Dichtungsplatten sind Temperatursensoren angeordnet, die als Thermoelement ausgebildet und in der zu kühlenden Komponente, d. h. entweder in einer Dichtungsplatte 5, 6, 7 oder in der Zuführplatte 10, integriert sind. Die Dichtungsplatte 5 weist einen Kühlkanal 15 auf. Die Dichtungsplatte 6 weist einen Kühlkanal 16 auf. Die Dichtungsplatte 7 weist einen Kühlkanal 17 auf. In der Dichtungsplatte 5 ist ein Temperatursensor 18 integriert. Die Dichtungsplatten 6, 7 weisen entsprechende Temperatursensoren 19, 20 auf. Ein Temperatursensor 21 ist in der Zuführplatte 10 integriert, die einen Kühlkanal 22 aufweist. Die Kühlkanäle 15, 16, 17, 22 der Dichtungsplatten 5, 6, 7 und der Zuführplatte 10 bilden jeweils einen separaten Kühlkreislauf. Jeder Kühlkreislauf umfasst eine Pumpe, durch die die Kühlflüssigkeit im Kreislauf bewegt wird. Die Temperatursensoren 18, 19, 20, 21 sind über nicht dargestellte Leitungen mit einem Controller 14 verbunden. Mittels der Temperatursensoren wird durch den Controller 14 eine Regelung des Kühlvorgangs vorgenommen. Auf diese Weise können die Dichtungsplatten 5, 6, 7 sowie die Zuführplatte 10 individuell und separat geregelt werden, um in jedem Abschnitt des Presskanals 8 eine bestimmte Temperatur oder einen Temperaturbereich einzustellen. Jeder Dichtungsplatte 5, 6, 7 und der Zuführplatte 10 ist dabei ein eigener Regelkreis zugeordnet. Durch die kontrollierte Kühlung kann ein stabiler quasi-stationärer Zustand erzeugt werden, so dass das Strangpressverfahren kontinuierlich durchgeführt werden kann.

Die Wahl eines geeigneten Temperaturbereichs ist abhängig von der zu verarbeitenden Metallpulvermischung. Für Kupfer oder Kupferlegierungen wird die zweite Dichtungsplatte 6 in diesem Ausführungsbeispiel auf eine Temperatur von 80 °C bis 140 °C gekühlt. Die benachbarten Dichtungsplatten 5 und 7 können auf eine niedrigere bzw. höhere Temperatur gekühlt werden. Die Zuführplatte 10 wird auf eine Temperatur zwischen 320 °C und 380 °C gekühlt. Der Gegenhalter 11 wird auf eine Temperatur zwischen 360 °C und 430 °C gekühlt. Die Matrize 12 wird auf eine Temperatur zwischen 350 °C und 450 °C aufgeheizt.

Für die Verarbeitung von Aluminium, d. h. reines Aluminium, sowie Aluminiumlegierungen haben sich beispielsweise folgende Temperaturen als geeignet herausgestellt:
Die zweite Dichtungsplatte 6 wird auf eine Temperatur zwischen 40 °C und 100 °C gekühlt. Die Zuführplatte 10 wird auf eine Temperatur zwischen 340 °C und 430 °C gekühlt. Der Gegenhalter 11 wird auf eine Temperatur zwischen 310 °C und 380 °C gekühlt. Die Matrize wird auf eine Temperatur zwischen 380 °C und 450 °C aufgeheizt.

Die angegebenen Temperaturen sind als Beispiele zu verstehen, die in Abhängigkeit des verwendeten metallischen Schüttguts, der Pulvercharakteristik (Partikelgröße, Partikelform, Partikeloberfläche, Mischungsverhältnis mehrerer Komponenten) angepasst werden müssen. Die Temperatur der Matrize muss an das zu verarbeitende metallische Schüttgut und das herzustellende Profil (Querschnittsfläche, Mehrfachdurchbrüche, Expansionsverhalten) angepasst werden.

Bei der Durchführung des Strangpressverfahren wird durch die gezielte Kühlung ein Aufheizen der Dichtungsplatten 5, 6, 7 verhindert. Daraus ergeben sich die Vorteile einer geringeren Werkzeugbelastung, kein Verlust des benötigten Pressdrucks sowie ein deutlich verbessertes Einzugsverhalten der zugegebenen Metallpulvermischung.

Ein weiterer Effekt der Kühlung im Einzugsbereich des Presskanals 8 ist, dass die Temperatur im Extrusionsbereich an der Matrize 12 konstant bleibt. Eine Aufheizung der Matrize 12 ist insbesondere bei kleinen Querschnitten des Strangpresskörpers erforderlich, da der Pressdruck ansonsten so groß wird, dass das kompaktierte Material nicht durch die Matrize 12 fließt, sondern seitlich am Gegenhalter 11 vorbei als Span herausgequetscht wird. In diesem unerwünschten Fall sind die Temperaturen an der Zuführplatte 10 und am Gegenhalter 11 deutlich höher als an der Matrize 12. Wenn dieser Temperaturunterschied hingegen durch Beheizung der Matrize 12 und Kühlung der Zuführplatte 10 ausgeglichen wird, erfolgt die gewünschte Extrusion durch die Matrize 12.

Das kontinuierliche Strangpressverfahren für metallisches Schüttgut ermöglicht die Herstellung eines Strangpresskörpers mit hoher und gleichmäßiger Qualität.

### Bezugszeichenliste

- 1: Metallpulverstrangpressanlage
- 2: Extrusionsrad
- 3: Nut
- 4: Werkzeugschuh
- 5, 6, 7: Dichtungsplatte
- 8: Presskanal
- 9: Zuführung
- 10: Zuführplatte
- 11: Gegenhalter
- 12: Matrize
- 13: Metallpulvermischung
- 14: Controller
- 15, 16, 17: Kühlkanal
- 18, 19, 20, 21: Temperatursensor
- 22: Kühlkanal

## Patentansprüche

1. Kontinuierliches Strangpressverfahren für ein metallhaltiges Schüttgut (13) zur Herstellung eines Strangpresskörpers, mit den folgenden Schritten:
- Einführen des metallhaltigen Schüttguts (13) in einen Presskanal (8) einer Metallpulverstrangpressanlage (1), der von einem rotierenden Extrusionsrad (2) und Presswerkzeugkomponenten begrenzt wird, die einen Dichtungsplatten (5, 6, 7) aufweisenden Einlaufbereich und einen Umlenkungsbereich mit einem Gegenhalter (11) und einer Zuführplatte (10) umfassen,
- Zuführen des metallhaltigen Schüttguts (13) über eine umlaufende Nut (3) des rotierenden Extrusionsrads (2) zu dem Gegenhalter (11) und Umlenken des verdichteten metallhaltigen Schüttguts (13) im Umlenkungsbereich durch die eine Öffnung aufweisende Zuführplatte (10) zu einer Matrize (12),
**dadurch gekennzeichnet, dass** drei in Umfangsrichtung angeordnete Dichtungsplatten (5, 6, 7) verwendet werden, die jeweils durch zugeordnete Kühleinrichtungen gradiert kühlbar sind, wobei eine Kühleinrichtung in den Dichtungsplatten (5, 6, 7) integrierte Kühlkanäle (15, 16, 17) umfasst, die von einem Kühlmedium durchströmt werden, wobei in den Dichtungsplatten (5, 6, 7) Temperatursensoren (18, 19, 20) integriert sind, die mit einem Controller (14) zur individuellen und separaten Regelung der Temperatur der Dichtungsplatten (5, 6, 7) verbunden sind, wobei jeder Dichtungsplatte (5, 6, 7) ein eigener Regelkreis zugeordnet ist.

2. Strangpressverfahren nach Anspruch 1, wobei wenigstens eine im Umlenkungsbereich angeordnete Presswerkzeugkomponente, nämlich die Zuführplatte (10) und/oder der Gegenhalter (11), mittels einer oder mittels der Kühleinrichtung gekühlt wird oder werden.

3. Strangpressverfahren nach Anspruch 1 oder 2, wobei bei der Verarbeitung von Kupfer oder einer Kupferlegierung eine Dichtungsplatte (5, 6, 7) auf eine Temperatur zwischen 80 °C und 130 °C gekühlt wird.

4. Strangpressverfahren nach einem der vorangehenden Ansprüche, wobei bei der Verarbeitung von Kupfer oder einer Kupferlegierung die Zuführplatte (10) auf eine Temperatur zwischen 310 °C und 380 °C gekühlt wird.

5. Strangpressverfahren nach einem der vorangehenden Ansprüche, wobei bei der Verarbeitung von Kupfer oder einer Kupferlegierung der Gegenhalter (11) auf eine Temperatur zwischen 340 °C und 430 °C gekühlt wird.

6. Strangpressverfahren nach einem der vorangehenden Ansprüche, wobei die Matrize (12) bei der Verarbeitung von Kupfer oder einer Kupferlegierung auf eine Temperatur zwischen 370 °C und 420 °C aufgeheizt wird.

7. Strangpressverfahren nach Anspruch 1 oder 2, wobei bei der Verarbeitung von Aluminium oder einer Aluminiumlegierung eine Dichtungsplatte (5, 6, 7) auf eine Temperatur zwischen 50 °C und 100 °C gekühlt wird.

8. Strangpressverfahren nach einem der Ansprüche 1, 2 oder 7, wobei bei der Verarbeitung von Aluminium oder einer Aluminiumlegierung die Zuführplatte (10) auf eine Temperatur zwischen 340 °C und 420 °C gekühlt wird.

9. Strangpressverfahren nach einem der Ansprüche 1, 2, 7 oder 8, wobei bei der Verarbeitung von Aluminium oder einer Aluminiumlegierung der Gegenhalter (11) auf eine Temperatur zwischen 300 °C und 380 °C gekühlt wird.

10. Strangpressverfahren nach einem der Ansprüche 1, 2, 7, 8 oder 9, wobei die Matrize (12) bei der Verarbeitung von Aluminium oder einer Aluminiumlegierung auf eine Temperatur zwischen 400 °C und 430 °C aufgeheizt wird.

11. Metallpulverstrangpressanlage (1), die zum kontinuierlichen Strangpressen eines metallhaltigen Schüttguts (13) ausgebildet ist, mit einem Presskanal (8), der von einem Extrusionsrad (2) und Presswerkzeugkomponenten begrenzt wird, die einen Dichtungsplatten (5, 6, 7) aufweisenden Einlaufbereich und einen Umlenkungsbereich mit einem Gegenhalter (11) und einer Zuführplatte (10) umfassen, **dadurch gekennzeichnet, dass** die Metallpulverstrangpressanlage (1) Kühleinrichtungen aufweist, mit denen drei im Einlaufbereich in Umfangsrichtung angeordnete Dichtungsplatten (5, 6, 7) jeweils gradiert kühlbar sind, wobei eine Kühleinrichtung in einer Dichtungsplatte (5, 6, 7) integrierte Kühlkanäle (15, 16, 17) umfasst, die von einem Kühlmedium durchströmbar sind, wobei in den Dichtungsplatten (5, 6, 7) Temperatursensoren (18, 19, 20) integriert sind, die mit einem Controller (14) zur individuellen und separaten Regelung der Temperatur der Dichtungsplatten (5, 6, 7) verbunden sind, wobei jeder Dichtungsplatte (5, 6, 7) ein eigener Regelkreis zugeordnet ist.

## Claims

1. Continuous extrusion process for a metal-containing bulk material (13) for producing an extruded body, comprising the following steps:
- introducing the metal-containing bulk material (13) into a press channel (8) of a metal powder extrusion plant (1) which is bounded by a rotating extrusion wheel (2) and press tool components which comprise an inlet region having sealing plates (5, 6, 7) and a deflection region with a counterholder (11) and a feed plate (10),
- feeding the metal-containing bulk material (13) via a circumferential groove (3) of the rotating extrusion wheel (2) to the counterholder (11) and deflecting the compacted metal-containing bulk material (13) in the deflection region through the feed plate (10), which has an opening, to a die (12),
**characterized in that** three sealing plates (5, 6, 7) arranged in the circumferential direction are used, each of which can be cooled in a graded manner by associated cooling devices, one cooling device comprising cooling channels (15, 16, 17) which are integrated in the sealing plates (5, 6, 7) and through which a cooling medium flows, wherein temperature sensors (18, 19, 20) are integrated in the sealing plates (5, 6, 7), which are connected to a controller (14) for individual and separate control of the temperature of the sealing plates (5, 6, 7), wherein each sealing plate (5, 6, 7) is assigned its own control circuit.

2. Extrusion process according to claim 1, wherein at least one extrusion die component arranged in the deflection region, namely the feed plate (10) and/or the mating die (11), is or are cooled by means of one or more cooling devices.

3. Extrusion process according to claim 1 or 2, wherein a sealing plate (5, 6, 7) is cooled to a temperature between 80 °C and 130 °C during the processing of copper or a copper alloy.

4. Extrusion process according to one of the preceding claims, wherein during the processing of copper or a copper alloy the feed plate (10) is cooled to a temperature between 310 °C and 380 °C.

5. Extrusion process according to one of the preceding claims, wherein during the processing of copper or a copper alloy the counterholder (11) is cooled to a temperature between 340 °C and 430 °C.

6. Extrusion process according to one of the preceding claims, wherein the die (12) is heated to a temperature between 370 °C and 420 °C during the processing of copper or a copper alloy.

7. Extrusion process according to claim 1 or 2, wherein a sealing plate (5, 6, 7) is cooled to a temperature between 50 °C and 100 °C during the processing of aluminum or an aluminum alloy.

8. Extrusion process according to one of claims 1, 2 or 7, wherein during the processing of aluminum or an aluminum alloy, the feed plate (10) is cooled to a temperature between 340 °C and 420 °C.

9. Extrusion process according to one of claims 1, 2, 7 or 8, wherein the counterholder (11) is cooled to a temperature between 300 °C and 380 °C during the processing of aluminum or an aluminum alloy.

10. Extrusion process according to one of claims 1, 2, 7, 8 or 9, wherein the die (12) is heated to a temperature between 400 °C and 430 °C during the processing of aluminum or an aluminum alloy.

11. Metal powder extrusion plant (1), which is designed for the continuous extrusion of a metal-containing bulk material (13), with an extrusion channel (8), which is bounded by an extrusion wheel (2) and extrusion die components, which have an inlet region comprising sealing plates (5, 6, 7) and a deflection region with a counterholder (11) and a feed plate (10), **characterized in that** the metal powder extrusion plant (1) has cooling devices with which three sealing plates (5, 6, 7) arranged in the inlet region in circumferential direction can each be cooled in a graded manner, wherein a cooling device comprises cooling channels (15, 16, 17) which are integrated in a sealing plate (5, 6, 7) and through which a cooling medium can flow, wherein temperature sensors (18, 19, 20) are integrated in the sealing plates (5, 6, 7), which are connected to a controller (14) for individual and separate control of the temperature of the sealing plates (5, 6, 7), wherein each sealing plate (5, 6, 7) being assigned its own control circuit.

## Revendications

1. Procédé d'extrusion continue pour un produit en vrac contenant des métaux (13) destiné à la fabrication d'un corps extrudé comprenant les étapes suivantes consistant à:
- introduire le produit en vrac contenant des métaux (13) dans un canal de compression (8) d'une installation d'extrusion d'une poudre métallique (1), qui est délimité par une roue d'extrusion (2) tournante et des composants d'un outil de moulage par compression, qui comprennent une zone d'entrée présentant des plaques d'étanchéité (5, 6, 7) et une zone de déviation présentant une butée (11) et une plaque d'amenée (10),
- amener le produit en vrac contenant des métaux (13) par l'intermédiaire d'une rainure (3) périphérique de la roue d'extrusion (2) tournante à la butée (11) et dévier le produit en vrac contenant des métaux (13) comprimé dans la zone de déviation en passant par la plaque d'amenée (10) présentant une ouverture jusqu'à une matrice (12),
**caractérisé en ce que** trois plaques d'étanchéité (5, 6, 7) disposées dans le sens périphérique sont utilisées, qui respectivement peuvent être refroidies graduellement par des dispositifs de refroidissement associés, **en ce qu'**un dispositif de refroidissement comporte des canaux de refroidissement (15, 16, 17) intégrés dans les plaques d'étanchéité (5, 6, 7), qui sont traversés par un réfrigérant, **en ce que** des capteurs de température (18, 19, 20) sont intégrés dans les plaques d'étanchéité (5, 6, 7), qui sont reliés à un dispositif de commande (14) pour le réglage individuel et séparé de la température des plaques d'étanchéité (5, 6, 7), un circuit de régulation distinct étant associé à chaque plaque d'étanchéité (5, 6, 7).

2. Procédé d'extrusion selon la revendication 1, en ce qu'au moins un composant d'un outil de moulage par compression disposé dans la zone de déviation, à savoir la plaque d'amenée (10) et/ou la butée (11), est ou sont refroidie(s) au moyen d'un ou au moyen du dispositif de refroidissement.

3. Procédé d'extrusion selon la revendication 1 ou 2, en ce qu'une plaque d'étanchéité (5, 6, 7) est refroidie à une température comprise entre 80 °C et 130 °C lors du traitement de cuivre ou d'un alliage de cuivre.

4. Procédé d'extrusion selon l'une des revendications précédentes, en ce que la plaque d'amenée (10) est refroidie à une température comprise entre 310 °C et 380 °C lors du traitement de cuivre ou d'un alliage de cuivre.

5. Procédé d'extrusion selon l'une des revendications précédentes, en ce que la butée (11) est refroidie à une température comprise entre 340 °C et 430 °C lors du traitement de cuivre ou d'un alliage de cuivre.

6. Procédé d'extrusion selon l'une des revendications précédentes, en ce que la matrice (12) est chauffée à une température comprise entre 370 °C et 420 °C lors du traitement de cuivre ou d'un alliage de cuivre.

7. Procédé d'extrusion selon la revendication 1 ou 2, en ce qu'une plaque d'étanchéité (5, 6, 7) est refroidie à une température comprise entre 50 °C et 100 °C lors du traitement d'aluminium ou d'un alliage d'aluminium.

8. Procédé d'extrusion selon l'une des revendications 1, 2 ou 7, en ce que la plaque d'amenée (10) est refroidie à une température comprise entre 340 °C et 420 °C lors du traitement d'aluminium ou d'un alliage d'aluminium.

9. Procédé d'extrusion selon l'une des revendications 1, 2, 7 ou 8, en ce que la butée (11) est refroidie à une température comprise entre 300 °C et 380 °C lors du traitement d'aluminium ou d'un alliage d'aluminium.

10. Procédé d'extrusion selon l'une des revendications 1, 2, 7, 8 ou 9, en ce que la matrice (12) est chauffée à une température comprise entre 400 °C et 430 °C lors du traitement d'aluminium ou d'un alliage d'aluminium.

11. Installation d'extrusion d'une poudre métallique (1), qui est conçue pour l'extrusion continue d'un produit en vrac contenant des métaux (13), comprenant un canal de compression (8) qui est délimité par une roue d'extrusion (2) et des composants d'outil de moulage par compression, qui comprennent une zone d'entrée présentant des plaques d'étanchéité (5, 6, 7) et une zone de déviation présentant une butée (11) et une plaque d'amenée (10), **caractérisée en ce que** l'installation d'extrusion d'une poudre métallique (1) comporte des dispositifs de refroidissement au moyen desquels trois plaques d'étanchéité (5, 6, 7) disposées dans la zone d'entrée dans le sens périphérique peuvent être respectivement refroidies graduellement, **en ce qu'**un dispositif de refroidissement comporte des canaux de refroidissement (15, 16, 17) intégrés dans une plaque d'étanchéité (5, 6, 7), lesquels peuvent être traversés par un réfrigérant, **en ce que** des capteurs de température (18, 19, 20) sont intégrés dans les plaques d'étanchéité (5, 6, 7), lesdits capteurs de température sont reliés à un dispositif de commande (14) pour le réglage individuel et séparé de la température des plaques d'étanchéité (5, 6, 7), un circuit de régulation distinct étant associé à chaque plaque d'étanchéité (5, 6, 7).
